# EUROPÄISCHE PATENTSCHRIFT

(11) **EP 2 023 057 B1**
(45) Veröffentlichungstag und Bekanntmachung des Hinweises auf die Patenterteilung: **25.02.2015**
(21) Anmeldenummer: 07076079.8
(22) Anmeldetag: 10.12.2007
(51) Int. Cl.: F24D 19/00

(54) **Vorschaltgarnitur für Heizkörper**
Upstream placement fitting for heater
Garniture en amont pour radiateurs

(30) Priorität: 31.07.2007 DE 202007010727 U
(43) Veröffentlichungstag der Anmeldung: 11.02.2009
(73) Patentinhaber: KERMI GmbH, 94447 Plattling (DE)
(72) Erfinder: Fonfara, Harald, 94551 Lalling (DE)
(74) Vertreter: Bressel, Burkhard

(56) Entgegenhaltungen:
- EP-A- 1 653 164
- WO-A-02/075223
- DE-C1- 10 135 215
- DE-U1- 9 412 801
- DE-U1- 20 102 602
- DE-U1-202004 017 628

## Beschreibung

Die Erfindung betrifft eine Vorschaltgarnitur zur Sicherstellung des Teillastbetriebes eines mehrreihigen Standardheizkörpers, insbesondere eines Flachheizkörpers nach dem Oberbegriff des Anspruchs 1, sowie einen Heizkörper mit einer derartigen Vorschaltgarnitur.

Heizkörper mit Einrichtungen zur gerichteten Führung des Heizmediums zur Erreichung einer Teillastfunktion sind bereits bekannt. Dadurch soll erreicht werden, dass beim Heizvorgang bevorzugt die in den zu beheizenden Raum gerichtete Heizplatte mit dem Heizmedium durchströmt wird und so eine schnell fühlbare Erwärmung erfolgt. Dabei können Heizkörper, die bei Teillast ein verbessertes Betriebsverhalten zum Raum (höhere Oberflächentemperatur der vorderen Platte und damit mehr Strahlung in den Raum) aufweisen, auf verschiedene Arten dargestellt werden. Eine der Möglichkeiten ist die serielle Schaltung der einzelnen Heizplatten in der Art, dass die dem Raum zugewandte Platte zuerst durchströmt wird und die dem Raum abgewandte(n) Platte(n) erst danach. Ausführungsformen eines solchen Heizkörpers werden auch im künftigen Renovationsgeschäft eine größere Bedeutung bekommen, so dass dabei auch Varianten berücksichtigt werden müssen, die mit einer Vorbauarmatur angeschlossen sind.
Aus der DE 9412801.4 U1 ist eine Heizkörperanordnung mit mindestens zwei plattenförmigen Heizkörpern bzw. Heizplatten bekannt, wobei eine Heizplatte als Heizwasservorlauf und wenigstens eine weitere Heizplatte als Heizwasserrücklauf ausgebildet ist. Die Fluidverbindung zwischen den Heizplatten soll dabei seriell erfolgen, wobei eine Verteilergarnitur mit einem Ventil vorgesehen ist und bei geöffnetem Ventil der Heizwasservorlauf nur in eine Heizplatte geleitet wird. Eine echte serielle Strömung mit Teillasteffekt ist damit aber nicht realisierbar, weil eine dafür erforderliche spezielle Verschaltung der die Platten verbindenden T-Stücke nicht vorgesehen ist und das über die Ventilgarnitur in die vordere Heizplatte einströmende warme Heizmedium eine geringere Dichte aufweist als das bereits in der Heizplatte befindliche abgekühlte Heizmedium und durch Schwerkraftwirkung nach dem Prinzip der kommunizierenden Röhre sich das Temperaturniveau der hinteren Heizplatte dem Temperaturniveau der vordern Heizplatte angleichen wird. Aus der DE 20 2004 017628 U1 sind Elemente zum Einbau in Heizkörperanschlüsse bekannt geworden, welche die erforderliche Strömungsführung bewirken und die benötigte Schaltung sicherstellen. Diese Elemente sind aber nicht zum Einbau auf Baustellen zur Umrüstung von Standardheizkörpern in Heizkörper mit Teillasteffekt vorgesehen.

In der EP 1 653 164 A2 wird bereits eine Anschlussgarnitur für den Anschluss eines Standardheizkörpers offenbart. Die Garnitur umfasst dabei einen Anschlussblock mit Fluidtechnik von einander getrennten Anschlüssen für den Vor- und Rücklauf eines Heizmediums aus einem Heizungsnetz, ein Ventil, ein Steigrohr und ein Anschlusselement. Der untere Anschlussblock ist weiterhin mit Anschlüssen für das Steigrohr und einem Verschraubungselement versehen, wobei das Steigrohr mit dem Vorlaufanschluss und das Verschraubungselement mit dem Rücklaufanschluss in fluidtechnischer Verbindung steht und das Steigrohr mit dem oberen Anschlusselement verbindbar ist. Der Teillastbetrieb eines Heizkörpers wird in dieser Druckschrift nicht erwähnt.

Die Aufgabe der vorliegenden Erfindung besteht deshalb darin, dem Anwender eine Vorschaltgarnitur zur Verfügung zu stellen, mit deren Hilfe Standardheizkörper in Heizkörper mit Teillasteffekt umrüstbar sind. Die Vorschaltgarnitur soll darüber hinaus auf der Baustelle einfach handhabbar sein und sowohl für die Anschlussvarianten "Einrohr- als auch Zweirohrsystem" geeignet sein. Vorteilhaft können dadurch auch Anschlussfehler ausgeschlossen werden, die die Teillastfunktion beeinträchtigen.

Erfindungsgemäß wird diese Aufgabe durch die Merkmale der Ansprüche 1 und 6 gelöst. In den zugehörigen Ansprüchen 2 bis 5 sind bevorzugte Ausführungen der Erfindung enthalten.
Demgemäss umfasst die erfindungsgemäße Vorschaltgarnitur einen unteren Anschlussblock mit fluidtechnisch voneinander getrennten Anschlüssen für den Vor- und Rücklauf eines Heizmediums aus einem Heizungsnetz, ein Ventil, ein Steigrohr und ein oberes Anschlusselement, wobei der untere Anschlussblock weiterhin mit Anschlüssen für das Steigrohr und einem Verschraubungselement versehen ist, wobei das Steigrohr mit dem Vorlaufanschluss und das Verschraubungselement mit dem Rücklaufanschluss in fluidtechnischer Verbindung steht. Das Steigrohr ist mit dem oberen Anschlusselement verbindbar. Das Verschraubungselement ist zur fluidtechnischen Verbindung des Rücklaufanschlusses mit einem T-Stück eines Standardheizkörpers ausgebildet und dafür mit Mitteln versehen ist, die den Rücklauf des Heizmediums ausschließlich in die hintere(n) Heizplatte(n) des Heizkörpers zulassen. Das obere Anschlusselement ist zur fluidtechnischen Verbindung mit einem T-Stück eines Standardheizkörpers ausgebildet und dazu mit Mitteln versehen, die den Vorlauf des Heizmediums ausschließlich in die vordere Heizplatte des Heizkörpers zulassen. Nach einem besonderen Merkmal der Erfindung ist vorgesehen, dass die vorgenannten Mittel aus Einschraubnippeln mit einer Formdichtung bestehen, die den Verlauf des Heizmediums zwangsweise in eine Richtung innerhalb eines T-Stückes lenken.
Nach einem weiteren besonderen Merkmal der Erfindung weist der untere Anschlussblock einen weiteren Anschluss zur Aufnahme des Ventils auf. Alternativ dazu ist nach einer anderen Ausführung der Erfindung vorgesehen, dass das Steigrohr einen Aufnahmeanschluss für das Ventil aufweist.
Vorteilhaft ist nach einer Ausführung der Erfindung vorgesehen, dass die Anschlüsse für den Vor- und Rücklauf als Doppelrohrlösung ausgeführt sind. Die Erfindung umfasst auch einen Heizkörper, insbesondere mehrreihigen Flachheizkörper mit zwischen den Heizplatten an jedem oberen seitlichen Endabschnitt und an jedem unteren seitlichen Endabschnitt angeordneten Verbindungsstücken in Form von im Wesentlichen gleich ausgebildeten T-Stücken, welcher zum Anschluss an die Vor-und Rücklaufleitungen eines Heizungssystem eine Vorschaltgarnitur nach den o.g. Merkmalen aufweist. Zur Vermeidung von Wiederholungen, wird auf eine weitere Beschreibung verzichtet.
Durch die Erfindung wird dem Anwender eine Vorschaltgarnitur zur Verfügung gestellt, mit deren Hilfe mit wenig Aufwand Standardheizkörper in effektivere Heizkörper mit Teillasteffekt umrüstbar sind.

Nachfolgend wird die Erfindung anhand der in den Zeichnungen dargestellten Figuren näher erläutert. Dabei werden weitere Vorteile der vorliegenden Erfindung offenbart.

### Es zeigen

- Fig.1:: einen zweireihigen Flachheizkörper mit Vorschaltgarnitur in perspektivischer Darstellung,
- Fig.2:: einen zweireihigen Flachheizkörper mit Vorschaltgarnitur in perspektivischer Darstellung und quergeschnittenem oberen Teil,
- Fig.3:: eine weitere Ausführung eines zweireihigen Flachheizkörper mit Vorschaltgarnitur in perspektivischer Darstellung,
- Fig.4:: eine schematische und teilweise geschnittene Darstellung des quergeschnittenen unteren Teils des Heizkörpers mit angedeuteten Heizplatten.

Die in den Figuren 1 bis 3 dargestellte Vorschaltgarnitur 1 besteht aus einem oberen Anschlusselement 14, einem Ventil 12, einem Steigrohr 13 und einem unteren Anschlussblock 11. Die Vorschaltgarnitur 1 ist mit einem zweireihigen Flachheizkörper 2 mit einer ersten durchströmten und vorzugsweise dem zu beheizenden Raum zugewandten Heizkörperplatte 2a und einer weiteren durchströmten und vorzugsweise dahinter angeordneten Platte 2b und zwischen den Heizplatten 2a, 2b an jedem oberen seitlichen Endabschnitt angeordneten Verbindungsstücken 2c, 2d und an den unteren seitlichen Endabschnitten angeordneten Verbindungsstücken 2e, 2f dargestellt. Die Verbindungsstücke 2a, 2b, 2c, 2d sind im Wesentlichen gleich als T-Stücke ausgebildet.

Das obere Anschlusselement 14 umfasst dabei ein Verschraubungselement 18 welches mit Mitteln 17 versehen ist und mit dem oberen Verbindungsstück 2c des mehrlagigen Heizkörpers 2 fluidtechnisch verbunden ist. Die Mittel 17 bzw. das Verschraubungselement sind mit einem sog. Einschraubnippel mit einer Formdichtung versehen, die den Vorlauf des Heizmediums ausschließlich in die vordere Heizplatte 2a zulassen. Dadurch wird sichergestellt, dass im oberen Bereich kein Fluid von der vorderen Heizplatte 2a in die hintere Heizplatte 2b gelangt.

Ventil 12 und Steigrohr 13 sind in üblicher Art und Weise ausgebildet, wobei das Ventil 12 sowohl im unteren Anschlussblock 11 (Fig.1), als auch an der Steigleitung 13 (Fig.3) angeordnet sein kann. Der untere Anschlussblock 11 weist ein Verschraubungselement 15 auf, welches den unteren Anschlussblock 11 mit dem unteren Verbindungsstück 2f (T-Stück) des Heizkörpers 2 fluidtechnisch verbindet. Das Verschraubungselement 15 ist dafür mit Mitteln 16, sog. Einschraubnippel mit einer Formdichtung versehen, die den Rücklauf R des Heizmediums ausschließlich aus der/den hintere(n) Heizplatte(n) 2b zulassen. Im oberen Verbindungsstück 2c des Heizkörpers 2 greift das ist ein Trennelement vorgesehen, welches sich auf der von der Vorschaltgarnitur abgewandten Seite befindet.

## Patentansprüche

1. Vorschaltgarnitur, geeignet für den Teillastbetrieb eines mehrreihigen Standardheizkörpers, insbesondere eines Flachheizkörpers, umfassend
- einen unteren Anschlussblock (11) mit fluidtechnisch voneinander getrennten Anschlüssen (11 a, 11 b) für den Vor- und Rücklauf (V, R) eines Heizmediums aus einem Heizungsnetz,
- ein Ventil (12),
- ein Steigrohr (13),
- ein oberes Anschlusselement (14), wobei
- der untere Anschlussblock (11) weiterhin mit Anschlüssen (11 c, 11d) für das Steigrohr (13) und einem Verschraubungselement (15) versehen ist, wobei das Steigrohr (13) mit dem Vorlaufanschluss (11 b) und das Verschraubungselement (15) mit dem Rücklaufanschluss (11a) in fluidtechnischer Verbindung steht;
- das Steigrohr (13) mit dem oberen Anschlusselement (14) verbindbar ist;
**dadurch gekennzeichnet, dass**
- das Verschraubungselement (15) zur fluidtechnischen Verbindung des Rücklaufanschlusses (11a) mit einem T-Stück eines Standardheizkörpers ausgebildet ist und mit Mitteln (16) versehen ist, die den Rücklauf (R) des Heizmediums ausschließlich aus den hinteren Heizplatten (2b) des Heizkörpers (2) zulassen;
- das obere Anschlusselement (14) zur fluidtechnischen Verbindung mit einem T-Stück eines Standardheizkörpers ausgebildet ist und ein Verschraubungselement (18) umfasst, welches mit Mitteln (17) versehen ist, die den Vorlauf (V) des Heizmediums ausschließlich in die vordere Heizplatte (2a) des Heizkörpers (2) zulassen.

2. Vorschaltgarnitur nach Anspruch 1, **dadurch gekennzeichnet, dass** der untere Anschlussblock (11) einen weiteren Anschluss (11 e) zur Aufnahme des Ventils (12) aufweist.

3. Vorschaltgarnitur nach Anspruch 1, **dadurch gekennzeichnet, dass** das Steigrohr (13) einen Aufnahmeanschluss (13a) für das Ventil (12) aufweist.

4. Vorschaltgarnitur nach einem der o.g. Ansprüche, **dadurch gekennzeichnet, dass** die Mittel (16, 17) aus Einschraubnippeln mit einer Formdichtung bestehen, die den Verlauf des Heizmediums zwangsweise in eine Richtung innerhalb eines T-Stückes lenken.

5. Vorschaltgarnitur nach einem der o.g. Ansprüche, **dadurch gekennzeichnet, dass** die Anschlüsse (11 a, 11 b) für den Vor- und Rücklauf (V, R) als Doppelrohrlösung ausgeführt sind.

6. Heizkörper, insbesondere mehrreihiger Flachheizkörper mit zwischen den Heizplatten an jedem oberen seitlichen Endabschnitt und an jedem unteren seitlichen Endabschnitt angeordneten Verbindungsstücken in Form von im Wesentlichen gleich ausgebildeten T-Stücken, **dadurch gekennzeichnet, dass** zum Anschluss an die Vor- und Rücklaufleitungen eines Heizungssystems eine Vorschaltgarnitur nach den Merkmalen der Ansprüche 1 bis 5 vorgesehen ist.

## Claims

1. An upstream placement fitting suitable for the part-load operation of a multiple-row standard radiator, in particular of a flat radiator, comprising
- a lower connection block (11) having connections (11 a, 11 b) for the feed and return (F, R) of a heating medium from a heating network, said connections being fluidically separate from one another,
- a valve (12),
- a riser pipe (13),
- an upper connection element (14), with
- the lower connection block (11) still being provided with connections (11c, 11 d) for the riser pipe (13) and with a coupling element (15), with the riser pipe (13) fluidically communicating with the feed connection (11b) and the coupling element (15) with the return connection (11a);
- the riser pipe (13) being connectable with the upper connection element (14);
**characterized in that**
- the coupling element (15) is configured with a T-piece of a standard radiator for the fluidic connection of the return connection (11a) and is provided with means (16) which only allow the return (R) of the heating medium from the rear heating panels (2b) of the radiator (2);
- the upper connection element (14) is configured with a T-piece of a standard radiator for the fluidic connection and comprises a coupling element (18) provided with means (17) which only allow the feed (F) of the heating medium into the front heating panel (2a) of the radiator (2).

2. The upstream placement fitting of claim 1 **characterized in that** the lower connection block (11) exhibits a further connection (11 e) to accommodate the valve (12).

3. The upstream placement fitting of claim 1 **characterized in that** the riser pipe (13) exhibits an attachment connection (13a) for the valve (12).

4. The upstream placement fitting of any one of the preceding claims **characterized in that** the means (16, 17) comprise of threaded nipples having a formed seal which positively guide the flow of the heating medium in one direction inside a T-piece.

5. The upstream placement fitting of any one of the preceding claims **characterized in that** the connections (11 a, 11 b) for the feed and return (F, R) are executed as a double-pipe solution.

6. A radiator, in particular a multiple-row flat radiator having connection pieces in the form of essentially identically conformed T-pieces disposed between the heating panels at each upper lateral end section and at each lower lateral end section, **characterized in that** an upstream placement fitting having the features of claims 1 to 5 is provided for connection to the feed and return lines of a heating system.

## Revendications

1. Garniture en amont appropriée pour le fonctionnement en charge partielle d'un radiateur standard à plusieurs rangées, en particulier d'un radiateur plat, comprenant
- un bloc de raccordement (11) inférieur avec des raccords (11a, 11b) séparés l'un de l'autre par voie fluidique pour la montée et la descente (V, R) d'un fluide de chauffage provenant d'un réseau de chauffage,
- une soupape (12),
- une conduite montante (13),
- un élément de raccordement supérieur (14),
- le bloc de raccordement inférieur (11) étant en outre pourvu de raccords (11c, 11d) pour la conduite montante (13) et d'un élément de vissage (15), la conduite montante (13) étant en liaison fluidique avec le raccord de montée (11b) et l'élément de vissage (15) étant en liaison fluidique avec le raccord de descente (11a);
- la conduite montante (13) pouvant être reliée à l'élément de raccordement supérieur (14) ;
**caractérisée en ce que**
- l'élément de vissage (15) est réalisé pour la liaison fluidique du raccord de montée (11a) avec une pièce en T d'un radiateur standard et est pourvu de moyens (16) qui permettent la descente (R) du fluide de chauffage exclusivement des plaques de chauffage (2b) arrière du radiateur (2) ;
- l'élément de raccordement supérieur (14) est réalisé pour la liaison fluidique avec une pièce en T d'un radiateur standard et comporte un élément de vissage (18) qui est pourvu de moyens (17) qui permettent la descente (V) du fluide de chauffage exclusivement dans la plaque de chauffage avant (2a) du radiateur (2).

2. Garniture en amont selon la revendication 1, **caractérisée en ce que** le bloc de raccordement inférieur (11) présente un autre raccord (11e) pour la réception de la soupape (12).

3. Garniture en amont selon la revendication 1, **caractérisée en ce que** la conduite montante (13) présente un raccord de réception (13a) pour la soupape (12).

4. Garniture en amont selon l'une quelconque des revendications susmentionnées, **caractérisée en ce que** les moyens (16, 17) se composent de nipples de vissage avec un joint moulé qui dirigent de force l'écoulement du fluide de chauffage dans une direction dans une pièce en T.

5. Garniture en amont selon l'une quelconque des revendications susmentionnées, **caractérisée en ce que** les raccords (11a, 11b) pour la montée et la descente (V, R) sont réalisés comme une solution à deux tubes.

6. Radiateur, en particulier radiateur plat à plusieurs rangées avec des pièces de liaison agencées entre les plaques de chauffage sur chaque section d'extrémité latérale supérieure et sur chaque section d'extrémité latérale inférieure sous la forme de pièces en T réalisées de manière sensiblement identique, **caractérisé en ce qu'**une garniture en amont selon les caractéristiques des revendications 1 à 5 est prévue pour le raccordement aux conduites de montée et de descente d'un système de chauffage.
